# EUROPÄISCHE PATENTSCHRIFT

(11) **EP 1 359 011 B1**
(45) Veröffentlichungstag und Bekanntmachung des Hinweises auf die Patenterteilung: **12.10.2005**
(21) Anmeldenummer: 03008313.3
(22) Anmeldetag: 10.04.2003
(51) Int. Cl.: B41F 31/00, B41F 33/00

(54) **Verfahren und Vorrichtung einer Temperiereinrichtung**
Method and device for operating a device for controlling the damping fluid temperature
Procédé et dispositif de commande d'un dispositif pour régler la température du liquide mouilleur

(30) Priorität: 02.05.2002 DE 10219443
(43) Veröffentlichungstag der Anmeldung: 05.11.2003
(73) Patentinhaber: MAN Roland Druckmaschinen AG, 63075 Offenbach (DE)
(72) Erfinder: Eitel, Hans-Georg, 61348 Bad Homburg (DE); Kremer, Ruth, Dr., 61449 Steinach (DE); Schölzig, Jürgen, 55126 Mainz (DE); von Sack, Udo, 63073 Offenbach (DE)
(74) Vertreter: Stahl, Dietmar

(56) Entgegenhaltungen:
- EP-A- 0 378 497
- EP-A- 0 383 295
- EP-A- 0 482 893
- DE-A- 2 745 741
- DE-A- 3 327 252
- FR-A- 2 431 371

## Beschreibung

Die Erfindung betrifft ein Verfahren und eine Vorrichtung zum Betrieb einer Temperiereinrichtung im Farbwerk oder Feuchtwerk einer Offsetdruckmaschine.

Offsetrotationsdruckmaschinen für Nass- und Trockenoffsetdruck werden in der Konfiguration von Bogen- und Rollendruckmaschinen ausgeführt. In beiden Maschinenformen sind Farbwerke zum Auftrag von Druckfarbe vorgesehen. Zur Beeinflussung des Druckprozesses werden diese Farbwerke mit einer so genannten Farbwerktemperierung versehen. Die Farbwerktemperierung erlaubt es, die in dem Farbwerk verarbeitete Druckfarbe während des Druckprozesses nach Bedarf aufzuheizen oder abzukühlen.
Bekannt sind auch Temperiereinrichtungen für Lackumlaufsysteme oder Lackwerktemperierung in Beschichtungseinrichtungen von Veredelungsmaschinen oder für die so genannte Inlinelackierung in Verbindung mit Offset- und Flexodruckmaschinen. Auch hier können die Druckmaschinen in Form von Bogen- oder Rollendruckmaschinen ausgeführt sein.
Temperiereinrichtungen sind auch für Feuchtwerke an Offsetdruckmaschinen bekannt geworden.

Die Temperiereinrichtungen werden häufig nach dem Wärmetauscherprinzip ausgeführt. Dabei wird vorzugsweise durch das Innere einer der Walzen des Farbwerkes oder der Beschichtungseinrichtung ein so genanntes Temperiermedium geleitet. Als Temperiermedium wird ein Flüssigkeitsmedium in einem offenen oder geschlossenen Temperierkreislauf eingesetzt. Das Temperiermedium kann zum heizen oder zum kühlen oder zum heizen und kühlen eingesetzt werden. Das Temperiermedium wird über ein Kälteaggregat beispielsweise mittels eines Wärmetauschers gekühlt bzw. über ein Heizelement oder einen Wärmetauscher beheizt. Die Temperatursteuerung und Temperatursensorik in der jeweiligen Druckmaschine oder in der Beschichtungseinrichtung erfolgt durch Temperaturanpassung des Mediums oder die Menge des Durchflusses.
In EP-A-0383295 ist eine Temperiereinrichtung im Farbwerk einer Druckmaschine mit einer Sensorik zur Feststellung der Farbdichte offenbart

Das Temperiermedium besteht aus einer Mischung von Wasser und Zusätzen zum Schutz des Temperiersystemes in der Druckmaschine. Die Zusätze dienen vor allem dem Rostschutz. Es werden aber auch andersartige Zusätze verwendet.

Das Temperiermedium wird in der Regel nach längerem Gebrauch durch die Vorgabe von festen Wechselintervallen, d.h. abhängig von der Einsatzzeit, ausgetauscht. Möglich ist es aber auch, nach Stillsetzung der Druckmaschine und Öffnung des Temperiersystems, mittels manueller Kontrolle des pH-Wertes oder eines speziell gewonnenen Leitwertes den Zustand des Temperiermediums zu ermitteln und dieses z.B. bei Unterschreitung eines minimalen Wertes an Korrosionsschutzmittel aufzufrischen oder auszutauschen.

Wichtig ist, dass es bei nicht eingehaltenen Wechselintervallen bzw. nicht durchgeführtem Austausch des Temperiermediums oder bei Nichtbeachtung der Minimalwerte insbesondere durch Korrosion zu erheblichen Maschinenschäden kommen kann. Bei nachlassender Wirkung des Korrosionsschutzes werden häufig Dichtringe leck oder es können gefährdete Stellen korrodieren, wodurch es ebenfalls zu Leckagen kommt. Dabei kann das Temperiermedium im Bereich der Maschinengetriebe in das Schmieröl des Maschinenantriebes gelangen und so dessen Funktion mindern oder sogar ganz außer Kraft setzen.

Aufgabe der Erfindung ist es daher eine Vorrichtung und ein Verfahren zu schaffen, das in Druckmaschinen mit Temperiereinrichtungen Schäden durch austretendes Temperiermedium sicher verhindert.

Die Aufgabe wird nach den Merkmalen der Ansprüche 1 und 2 gelöst.

Im Temperierkreislauf wird maschinenseitig und/oder aggregateseitig ein Detektor bzw. Sensor, beispielsweise eine pH-Wert-Sonde und/oder eine Leitwertsonde in Abhängigkeit des eingesetzten Temperiermediums eingesetzt. Der Detektor bzw. Sensor erfasst die Zusammensetzung des Temperiermediums und berücksichtigt dabei dessen Inhaltsbestandteile. Dies betrifft alle Substanzen in Form etwa von Schutzmittel, z.B. Korrosionsschutzmittel, und auch Wasser im Rahmen von deren jeweils bestimmten Mischungsverhältnissen.

Der Sensor misst ständig oder zyklisch den Istwert im Temperiermedium und vergleicht über eine Steuerung den eingegebenen erforderlichen Sollwert. Der Sollwert ist in der Maschinensteuerung abspeicherbar und kann von Herstellerseite vorgegeben sein. Der Sollwert kann aber auch betriebsbedingt vorgegeben und vom Bedienpersonal eingegeben und abgespeichert werden, z.B. je nach lokaler Wasserqualität. Bei Unterschreitung des Sollwertes erfolgt eine entsprechende Fehlermeldung. Die erforderliche Steuerung kann z. B. im Maschinenleitstand oder auch im Temperiergerät installiert werden. Eine akustisch oder optische Anzeige der Fehlermeldung kann zusätzlich erfolgen. Gleichzeitig wird der Wert protokolliert oder über Datenaustausch an das Servicezentrum oder den Maschinenhersteller weitergegeben.

Je nach Art der Fehlermeldung kann bei der nächsten zyklischen Wartung das Temperiermedium dann ausgetauscht oder durch Zugabe von Schutzmittel wieder aufgefrischt werden. Außerdem kann zusätzlich über einen Drucksensor, z.B. einen Druckschalter, das Temperiersystem hinsichtlich Dichtigkeit bzw. Füllstand geprüft und damit das Temperiersystem auf Leckagen des Temperiermedienkreislaufes überwacht werden. Auf diese Weise wird vor allem ein unkontrollierter Austritt von Temperiermedium innerhalb der Druckmaschine erkannt.
So kann die Qualität des Temperiermediums, insbesondere im Hinblick auf die Qualität des Schutzes gegen Rost, Bakterien, Kalk usw., aktiv überwacht werden.

Der Aufwand der hierzu eingesetzten Komponenten ist im Hinblick auf den Umfang der diesbezüglich möglichen Maschinenschäden relativ gering. Ein Schaden an der Druckmaschine infolge des Eindringens von Temperiermedium in den Ölkreislauf der Druckmaschine kann auf diese Weise gänzlich verhindert oder doch wenigstens frühzeitig erkannt werden.

Bei größeren Druckanlagen kann Schutzmittel z.B. über Dosierpumpen mit Vorratsbehälter je nach dem Messwert des Sensors auch aktiv zudosiert werden. Durch die Protokollierung der Messwerte ist bei Maschinenschäden eine aktuelle Bestandsaufnahme über den Wartungszustand für den Maschinenhersteller möglich. Dies kann Einfluss auf Garantiefragen haben. Einfache Servicearbeiten an den Temperiereinrichtungen werden nun über ein Diagnosesystem, auch ein Ferndiagnosesystem, möglich. Feste und zeitlich terminierte und damit auch teure Wechselintervalle können entfallen. Es ist auch eine Trendanzeige bzgl. Hinweisen zur vorbeugenden Wartung möglich. Zusätzlich kann bei offenen Systemen mittels eines so genannten Trübungssensors die bakterielle Verschmutzung des Mediums erfasst werden.

Das Temperiermedium wird aktiv bezüglich der noch vorhandenen Korrosionsschutzwirkung und der aufgelaufenen betrieblichen Verschmutzung überwacht. Feste Wechselintervalle sind ökologisch wenig sinnvoll, da nicht der tatsächliche Gebrauchszustand des Temperiermediums erfasst wird.

Vorteilhaft an der Erfindung ist, dass eine bedarfsgerechte Wartung mittels Ferndiagnose oder über Datentransfer möglich wird. Der Zustand des Temperiersystems kann jederzeit durch Anzeige am Leitstand überwacht werden. Die Dokumentation des Istzustandes des Temperiermittels, auch in Bezug auf die geforderte Wartung der Druckmaschine kann bei der Analyse von Schadensfällen und Beurteilung von Garantieansprüchen verwendet werden. Für die Erhaltung des Maschinenzustandes ist eine vorsorgende Wartung möglich.

Es sind keine manuellen Kontrollarbeiten mehr notwendig. Die Auffrischung des Schutzmittels bzw. von einem oder mehreren der notwendigen Zusätze, ist auch automatisiert möglich.
Die Ausgabe von Warnmeldung bei Abweichung von den einzuhaltenden Grenzwerten der Zusammensetzung des Temperiermediums hilft Folgeschäden zu vermeiden bzw. erheblich zu reduzieren. Hierzu gehören auch einfachere Fälle wie z.B. eine Maschinensperrung, deren Entriegelung nur durch Service möglich ist.
Die Verfügbarkeit der Druckmaschine wird erhöht, da auf die beschriebene Weise eine betriebssichere Systemüberwachung geschaffen wurde.

## Patentansprüche

1. Verfahren zum Betreiben einer Temperiereinrichtung im Farbwerk und/oder Feuchtwerk einer Druckmaschine zur Beeinflussung der Temperatur des Farbwerkes bzw. Feuchtwerkes mit einem Temperiermedienkreislauf, der durch Elemente des Farbwerkes und/oder Feuchtwerkes innerhalb der Druckmaschine geführt wird, mit wenigstens einer Vorrichtung zur Messung und zur Beeinflussung der Temperatur des Temperiermediums innerhalb des Temperiermedienkreislaufes, wobei das Temperiermedium ein Flüssigkeitsgemisch darstellt,
**dadurch gekennzeichnet,**
**dass** als Temperiermedium ein Flüssigkeitsgemisch verwendet wird, dessen wenigstens einer Bestandteil ein Korrosionsschutzmittel ist,
**dass** mittels eines oder mehrerer Sensoren die Zusammensetzung der Bestandteile, insbesondere des Anteils des Korrosionsschutzmittels, und/oder der Füllstand oder Fülldruck des Temperiermediums innerhalb des Temperiermedienkreislaufes erfasst wird,
**dass** der Istwert der Zusammensetzung mit einem gespeicherten Sollwert verglichen wird,
**dass** Abweichungen des Istwertes vom Sollwert gespeichert werden und dass in Abhängigkeit von der Abweichung an der Druckmaschine Warnsignale ausgegeben werden oder die Druckmaschine stillgesetzt wird.

2. Vorrichtung zur Ausführung des Verfahrens nach Anspruch 1 in einer Temperiereinrichtung im Farbwerk und/oder Feuchtwerk einer Druckmaschine zur Beeinflussung der Temperatur des Farbwerkes bzw. Feuchtwerkes mit einem Temperiermedienkreislauf, der durch Elemente des Farbwerkes und/oder Feuchtwerkes innerhalb der Druckmaschine geführt wird, mit wenigstens einer Vorrichtung, die wenigstens einen Sensor zur Messung und eine Einrichtung enthält, mittels derer eine Beeinflussung der Temperatur des Temperiermediums innerhalb des Temperiermedienkreislaufes vorgenommen wird, wobei das Temperiermedium ein Flüssigkeitsgemisch darstellt,
**dadurch gekennzeichnet,**
**dass** das Temperiermedium ein Flüssigkeitsgemisch ist, dessen wenigstens einer Bestandteil ein Korrosionsschutzmittel ist, dass ein Sensor zur Erfassung der Zusammensetzung der Bestandteile des Temperiermediums und insbesondere des Anteils des Korrosionsschutzmittels vorgesehen ist und dass eine Vorrichtung zum Vergleich des Istwertes der Zusammensetzung mit einem gespeicherten Sollwert vorgesehen ist.

3. Temperiereinrichtung nach Anspruch 2,
**dadurch gekennzeichnet,**
**dass** der Sensor ein pH-Wert-Sensor ist.

4. Temperiereinrichtung nach Anspruch 2,
**dadurch gekennzeichnet,**
**dass** der Sensor ein Leitwertsensor ist.

5. Temperiereinrichtung nach einem der Ansprüche 2 bis 4,
**dadurch gekennzeichnet,**
**dass** ein Sensor zur Erfassung des Druckes im Temperiermedienkreislauf vorgesehen ist.

6. Temperiereinrichtung nach einem der Ansprüche 2 bis 4,
**dadurch gekennzeichnet,**
**dass** ein Sensor zur Erfassung des Füllstandes im Temperiermedienkreislauf vorgesehen ist.

7. Temperiereinrichtung nach einem der Ansprüche 2 bis 6,
**dadurch gekennzeichnet,**
**dass** eine Vorrichtung zur Erfassung und Speicherung eines Sollwertes für die Zusammensetzung des Temperiermediums vorgesehen ist, dass eine Vorrichtung zum Erfassen der Messwerte des/der Sensors/Sensoren als Istwert/Istwerte vorgesehen ist und dass eine Vorrichtung zum Vergleich der Sollwerte mit den Istwerten vorgesehen ist.

8. Temperiereinrichtung nach Anspruch 7,
**dadurch gekennzeichnet,**
**dass** eine Vorrichtung zur Ausgabe wenigstens eines Signals bei Abweichung der Istwerte von den Sollwerten vorgesehen ist.

9. Temperiereinrichtung nach Anspruch 7,
**dadurch gekennzeichnet,**
**dass** das Signal optisch, akustisch oder in Form von Daten ausgegeben wird.

10. Temperiereinrichtung nach einem der Ansprüche 7 bis 9,
**dadurch gekennzeichnet,**
**dass** eine Vorrichtung zur Speicherung der Sollwerte, Istwerte und zur Speicherung der Art und Ausgabedaten der Signale bei Abweichung der Istwerte von den Sollwerten vorgesehen ist.

11. Temperiereinrichtung nach Anspruch 7,
**dadurch gekennzeichnet,**
**dass** das Signal zur Steuerung einer Dosiereinrichtung verwendet wird, mittels deren ein oder mehrere Zusätze in Abhängigkeit von den Messwerten zum Temperiermedium hinzufügbar sind.

## Claims

1. Process for operating a tempering unit in the inking unit and/or damping unit of a press for influencing the temperature of the inking unit or damping unit with a tempering medium circuit which is guided through elements of the inking unit and/or damping unit within the press, with at least one device for measuring and for influencing the temperature of the tempering medium within the tempering medium circuit, wherein the tempering medium is provided by a liquid admixture, **characterised in that**, as tempering medium, a liquid mixture is used, at least one component of which is a corrosion protection agent,
that by means of one or more sensors, the composition of the components, particularly the proportion of the corrosion protection agent, and/or the degree of filling or the filling pressure of the tempering medium within the tempering medium circuit is detected, that the actual value of the composition is compared with a stored desired value,
that deviations of the actual value from the desire d value are stored and that, in dependence upon the deviation, warning signals are emitted at the press, or the press is rendered stationary.

2. Device for carrying out a process according to Claim 1 in a tempering medium in the inking unit and/or damping unit of a printing press for influencing the temperature of the inking unit or damping unit with a tempering medium circuit which is guided through elements of the inking unit and/or damping unit within the press, with at least one device which contains at least one sensor for measurement and a device by means of which influencing of the temperature of the tempering medium within the tempering medium circuit is undertaken, wherein the tempering medium is provided by a liquid mixture,
**characterised in that** the tempering medium is a liquid mixture of which at least one of the components is a corrosion protection agent, that a sensor for detecting the composition of the components of the tempering medium and in particular the proportion of corrosion protection agent is provided and that a device is provided for comparing the actual value of the composition with a stored desired value.

3. Tempering unit according to Claim 2, **characterised in that** the sensor is a pH value sensor.

4. Tempering unit according to Claim 2, **characterised in that** the sensor is a conductivity sensor.

5. Tempering unit according to one of Claims 2 to 4, **characterised in that** a sensor is provided for detecting the pressure in the tempering medium circuit.

6. Tempering unit according to one of Claims 2 to 4, **characterised in that** a sensor is provided for detecting the filling situation in the tempering medium circuit.

7. Tempering unit according to one of Claims 2 to 6, **characterised in that** a device for detecting and storing a desired value for the composition of the tempering medium is provided, that a device for detecting the measured value of the sensor(s) as actual value is provided and that a device is provided for comparing the desired values with the actual values.

8. Tempering unit according to Claim 7, **characterised in that** a device is provided for emitting at least one signal on deviation of the actual value from the desired values.

9. Tempering unit according to Claim 7, **characterised in that** the signal is emitted optically, acoustically or in the form of data.

10. Tempering unit according to one of Claims 7 to 9, **characterised in that** a device for storing the desired value, actual value and for storing the type and output data of the signals on deviation of the actual values from the desired values is provided.

11. Tempering unit according to Claim 7, **characterised in that** the signal is used for controlling a metering device by means of which one or more additives can be incorporated into the tempering medium in dependence upon the measured values.

## Revendications

1. Procédé pour le fonctionnement d'un équipement d'équilibrage de température dans le groupe d'encrage et/ou le groupe de mouillage d'une machine d'impression afin d'influer sur la température du groupe d'encrage ou du groupe de mouillage avec un circuit d'agent d'équilibrage de température, lequel est guidé à travers des éléments du groupe d'encrage et/ou du groupe de mouillage à l'intérieur de la machine d'impression, comportant au moins un dispositif pour mesurer et pour influer sur la température de l'agent d'équilibrage de température à l'intérieur du circuit d'agent d'équilibrage de température, l'agent d'équilibrage de température étant représenté par un mélange liquide,
**caractérisé en ce que**, comme agent d'équilibrage de température, on utilise un mélange liquide dont au moins une composante est un agent anti-corrosion, **en ce que**, au moyen d'un ou plusieurs capteurs, la composition des composantes, notamment de la part de l'agent anti-corrosion, et/ou le niveau de remplissage ou la pression de remplissage de l'agent d'équilibrage de température à l'intérieur du circuit d'agent d'équilibrage de température sont détectés, **en ce que** la valeur réelle de la composition est comparée à une valeur de consigne enregistrée, **en ce que** les écarts de la valeur réelle par rapport à la valeur de consigne sont enregistrés et **en ce que**, en fonction de l'écart, des signaux d'avertissement sont émis sur la machine d'impression ou la machine d'impression est immobilisée.

2. Dispositif servant à la mise en oeuvre du procédé suivant la revendication 1 dans un équipement d'équilibrage de température dans le groupe d'encrage et/ou le groupe de mouillage d'une machine d'impression afin d'influer sur la température du groupe d'encrage ou du groupe de mouillage avec un circuit d'agent d'équilibrage de température, lequel est guidé à travers des éléments du groupe d'encrage et/ou du groupe de mouillage à l'intérieur de la machine d'impression, comportant au moins un dispositif qui comprend au moins un capteur pour mesurer et un équipement au moyen duquel on influe sur la température de l'agent d'équilibrage de température à l'intérieur du circuit d'agent d'équilibrage de température, l'agent d'équilibrage de température étant représenté par un mélange liquide,
**caractérisé en ce que** l'agent d'équilibrage de température est un mélange liquide dont au moins une composante est un agent anti-corrosion, **en ce qu'**un capteur est prévu pour déterminer la composition des composantes de l'agent d'équilibrage de température et notamment la part de l'agent anti-corrosion et **en ce qu'**un dispositif est prévu pour comparer la valeur réelle de la composition à une valeur de consigne enregistrée.

3. Dispositif d'équilibrage de température selon la revendication 2,
**caractérisé en ce que** le capteur est un capteur de pH.

4. Dispositif d'équilibrage de température selon la revendication 2,
**caractérisé en ce que** le capteur est un capteur de valeur de référence.

5. Dispositif d'équilibrage de température selon l'une des revendications 2 à 4,
**caractérisé en ce qu'**un capteur est prévu pour détecter la pression dans le circuit d'agent d'équilibrage de température.

6. Dispositif d'équilibrage de température selon l'une des revendications 2 à 4
**caractérisé en ce qu'**un capteur est prévu pour détecter le niveau de remplissage dans le circuit d'agent d'équilibrage de température.

7. Dispositif d'équilibrage de température selon l'une des revendications 2 à 6,
**caractérisé en ce qu'**un dispositif est prévu pour déterminer et enregistrer une valeur de consigne pour la composition de l'agent d'équilibrage de température, **en ce qu'**un dispositif est prévu pour déterminer les valeurs de mesure du ou des capteurs en tant que valeur(s) réelle(s) et **en ce qu'**un dispositif est prévu pour comparer les valeurs de consigne aux valeurs réelles.

8. Dispositif d'équilibrage de température selon la revendication 7,
**caractérisé en ce qu'**un dispositif est prévu pour émettre au moins un signal en cas d'écart entre les valeurs réelles et les valeurs de consigne.

9. Dispositif d'équilibrage de température selon la revendication 7,
**caractérisé en ce que** le signal est émis de manière optique, acoustique ou sous la forme de données.

10. Dispositif d'équilibrage de température selon l'une des revendications 7 à 9,
**caractérisé en ce qu'**un dispositif est prévu pour enregistrer les valeurs de consigne, les valeurs réelles et pour enregistrer la nature et les données d'émission des signaux en cas d'écart entre les valeurs réelles et les valeurs de consigne.

11. Dispositif d'équilibrage de température selon la revendication 7,
**caractérisé en ce que** le signal est utilisé pour commander un dispositif de dosage au moyen duquel un ou plusieurs additifs peuvent être ajoutés à l'agent d'équilibrage de température en fonction des valeurs de mesure.
